# FASCICULE DE BREVET EUROPEEN

(11) **EP 2 442 874 B1**
(45) Date de publication et mention de la délivrance du brevet: **23.05.2018**
(21) Numéro de dépôt: 10728831.8
(22) Date de dépôt: 27.05.2010
(51) Int. Cl.: A62C 3/07

(54) **INSTALLATION DE LUTTE CONTRE UN INCENDIE DE TRAIN DANS UN TUNNEL FERROVIAIRE DE GRANDE LONGUEUR ET PROCÉDÉ DE MISE EN OEUVRE**
AUSRÜSTUNG ZUR BEKÄMPFUNG EINES ZUGBRANDES IN EINEM LANGEN EISENBAHNTUNNEL UND EINSATZVERFAHREN DAFÜR
EQUIPMENT FOR CONTROLLING A TRAIN FIRE IN A LONG RAILWAY TUNNEL AND METHOD FOR IMPLEMENTING SAME

(30) Priorité: 17.06.2009 FR 0954079; 21.08.2009 FR 0955725
(43) Date de publication de la demande: 25.04.2012
(73) Titulaire: France-Manche, 75008 Paris (FR)
(72) Inventeur: BOUTHORS, Bruno, F-62100 Calais (FR); HOCHART, Pascal, F-62730 Marck (FR); LEVERT, François, F-62100 Calais (FR); MAQUAIRE, Christian, F-NEUCHATEL-HARDE 62152 (FR); MASSY, Vincent, F-62250 Leulinghen Bernes (FR); PONCET, Serge, F-62100 Calais (FR)
(74) Mandataire: Balesta, Pierre
(86) Numéro de dépôt international: PCT/FR2010/051023
(87) Numéro de publication internationale: WO 2010/146267

(56) Documents cités:
- WO-A1-2009/156583
- DE-A1- 10 037 921
- DE-A1- 10 241 113
- JP-A- 2004 074 858
- US-A1- 2002 117 311

## Description

### Domaine de l'invention

La présente invention concerne une installation de lutte contre un incendie de train dans un tunnel ferroviaire de grande longueur, notamment d'un train tel qu'une navette transportant des véhicules et notamment des poids lourds.

### Etat de la technique

Il existe différents moyens de lutte contre un incendie de train dans un tunnel ferroviaire de grande longueur. Ces moyens consistent en général à gérer la circulation des trains en aval et en amont du train incendié et accéder au train incendié en passant soit par le tunnel ferroviaire, soit en complément par le tunnel de service. Mais ces moyens de lutte contre l'incendie sont des moyens traditionnels ayant pour principal inconvénient de nécessiter un temps de mise en oeuvre très long, par exemple de l'ordre d'une heure dans le cas d'un tunnel ferroviaire de grande longueur, ce qui permet au feu d'atteindre toute sa puissance et de provoquer des dommages importants non seulement sur le train mais également des dommages considérables dans l'infrastructure du tunnel.

De tels dommages sont d'autant plus graves que leur réparation est longue et délicate à cause des conditions d'accès au chantier de réparation et des conséquences liées à la neutralisation partielle ou totale du tunnel.

De tels problèmes d'incendie se posent surtout dans le cas de tunnels ferroviaires de grande longueur c'est-à-dire dont la longueur ne permet pas à un train, objet d'un début d'incendie, de continuer à circuler pour espérer atteindre la sortie du tunnel pour permettre alors l'extinction du feu.

### But de l'invention

La présente invention a pour but de développer des moyens permettant de réduire considérablement le temps d'intervention sur un incendie dans un train, notamment une navette chargée de véhicules tels que des poids lourds, dans un tunnel ferroviaire de grande longueur, et de maîtriser très rapidement le feu pour limiter à la fois les dommages au train et à l'infrastructure.

### Exposé et avantages de l'invention

A cet effet, l'invention concerne une installation telle que définie dans la revendication 1. L'installation comprend
A- un ensemble de détecteurs d'incendie fixes, installés le long de la voie sur l'ensemble du tunnel, d'un ensemble de détecteurs d'incendie embarqués dans les trains,
B- au moins une station fixe d'extinction, installée dans le tunnel sur une longueur au moins égale à celle d'un train et comprenant un équipement d'extinction formé de dispositifs de pulvérisation d'un liquide extincteur, ces dispositifs étant commandés individuellement et répartis sur la longueur de la station d'extinction,
C- un ensemble de détecteurs d'incendie installés le long de la station pour détecter un foyer sur un train et le localiser,
D- une zone d'arrêt de train, en amont de la station d'extinction et dans laquelle le train détecté, passe à sa vitesse nulle pour être arrêté dans une position précise dans la station d'extinction,
E- une centrale de commande, reliée aux détecteurs fixes (flamme, fumée, CO) en tunnel, aux détecteurs fixes (température) de la station d'extinction pour recevoir les signaux d'incendie pour
   - contrôler l'information d'incendie confirmé par la mise en relation des signaux reçus et/ou information d'une alarme incendie embarquée,
   - ordonner la réduction de vitesse du train, de sa vitesse de croisière à une vitesse réduite de sauvegarde,
   - ordonner l'arrêt du train dans la prochaine station d'extinction rencontrée,
   - détecter la position du foyer sur le train en feu et configurer automatiquement les dispositifs de pulvérisation de liquide extincteur sur le foyer et les parties du foyer encadrantes, déclenchement des dispositifs par l'action d'une commande à distance ou locale.

L'installation selon l'invention qui comporte une et en général au moins deux stations d'extinction dans la mesure où le tunnel de grande longueur se compose d'un tube pour la circulation des trains dans une direction et un tube pour la circulation des trains dans l'autre direction et que de ce fait, les installations sont avantageusement couplées pour les deux tunnels puisque leur longueur est sensiblement la même.

L'installation permet de lutter très rapidement, en l'espace de quelques minutes contre un début d'incendie, voire un incendie déjà déclenché, tout en évitant que l'incendie ne se développe dans sa phase initiale après sa détection et cela grâce à la conduite du train à la vitesse de sauvegarde puis en bénéficiant de conditions exceptionnelles pour réduire l'incendie grâce à un brouillard de liquide extincteur à haute pression et notamment un brouillard d'eau. Ce brouillard est avantageusement limité et concentré sur la zone concernée par l'incendie pour éviter des destructions trop importantes et surtout pour pouvoir cerner plus facilement l'incendie et en arriver à bout très rapidement. Cette intervention très localisée sur un foyer lui-même localisé permet une lutte efficace contre l'incendie tout en consommant des quantités d'eau compatibles avec la situation très particulière du poste d'extinction dans un tunnel de grande longueur, à des endroits où l'on dispose de réserves d'eau relativement limitées ou dont l'alimentation en eau est assurée par des débits relativement limités. Enfin, la réduction des quantités d'eau utilisée évite des dommages secondaires et souvent importants à l'endroit où se fait l'intervention.

La gestion du volume de flux d'air dans le tunnel ferroviaire suite au démarrage de la station de ventilation (en phase d'arrêt du train) chassant la fumée pour protéger les passagers du train dans lequel un foyer a été détecté permet de réduire la vitesse de développement et de propagation de l'incendie sur le train dans la station d'extinction.

Suivant une autre caractéristique, le liquide extincteur est de l'eau chargée, le cas échéant, d'un agent d'extinction, et qui est pulvérisée sous forme de brouillard d'eau sur la partie du train incendié et les parties adjacentes dans la station d'extinction et également des rideaux d'eau l'un à l'avant, l'autre à l'arrière du train et un troisième au centre de la station peuvent être mis en fonctionnement par l'action d'une commande à distance ou locale.

Suivant une autre caractéristique, la station d'extinction est équipée de plusieurs rampes de pulvérisation de liquide extincteur, chaque rampe appartenant à un dispositif d'extinction, commandé séparément pour ne pulvériser du liquide extincteur que sur le foyer et sur trois ou quatre zones adjacentes détectées par les automatismes, pour cadrer l'incendie.

Ainsi, la réalisation des dispositifs d'extinction sous la forme de rampe permet de traiter séparément une certaine longueur du train tout en facilitant la commande séparée des différentes longueurs de rampe pour cerner le foyer le plus efficacement possible.

Suivant une autre caractéristique, la station d'extinction est équipée d'un système de localisation de l'incendie, composé de détecteurs et de caméras, assurant la détection de la position du foyer dans le train et donnant une image du foyer par caméra, notamment infrarouge.

La localisation du foyer se réalise dans la station d'extinction et les moyens d'extinction sont commandés en fonction de cette localisation précise.

Suivant une autre caractéristique, le tunnel se compose de deux tubes de circulation des trains dans un sens et dans l'autre et chacun des deux tubes sont équipés sensiblement au même endroit d'une station d'extinction.

Suivant une autre caractéristique, l'installation comporte un poste de commande décentralisé, manuel, au voisinage d'une station d'extinction pour prendre en main directement la commande des systèmes d'extinction par une intervention manuelle.

L'invention concerne également un procédé de lutte contre un incendie de train dans un tunnel ferroviaire de grande longueur tel que défini dans la revendication 8. Les trains sont détectés lors de leur passage devant des détecteurs d'incendie du tunnel (flammes, fumées, CO) et/ou en cas de déclenchement de la détection embarquée sur un train d'un incendie signalé alors par le conducteur, on contrôle le signal d'incendie transmis par les détecteurs fixes et/ou par le conducteur, et on ordonne au train détecté de circuler à la vitesse de sauvegarde stabilisant le foyer et/ou freinant sa progression.

Selon ce procédé, il est particulièrement avantageux qu'après la mise en circulation du train à vitesse de sauvegarde,
- on ordonne au conducteur l'arrêt du train dans la prochaine station d'extinction,
- dès l'arrêt du train, le système détecte la position du foyer dans la station d'extinction et configure automatiquement la zone d'extinction sur le foyer et une longueur du train déterminée entourant le foyer.
- on active les moyens d'extinction de la station d'extinction en commande à distance ou en local
- en résumé, grâce à la détection d'un foyer ou début de foyer ou signe annonçant l'amorce d'un foyer d'incendie sur un train, l'invention permet de gérer le fonctionnement du train pour éviter une propagation rapide du foyer dans le train permettant d'arriver jusqu'à une station d'extinction intégrée dans le tunnel pour traiter très rapidement après la détection de l'incendie, le feu dans cette station d'extinction évitant tout risque d'incendie de l'ensemble du train et aussi des dommages considérables qui seraient occasionnés à l'infrastructure du tunnel.

### Dessins

La présente invention sera décrite ci-après de manière plus détaillée à l'aide des dessins annexés dans lesquels :
- la figure 1 montre schématiquement une installation selon l'invention de lutte contre l'incendie d'un train dans un tunnel ferroviaire de grande longueur,
- la figure 2 est une vue en plan schématique d'un segment de tunnel équipé d'une installation selon l'invention,
- la figure 3 est une vue schématique d'un segment de tunnel comme celui de la figure 2 montrant la mise en oeuvre de l'installation de lutte contre l'incendie,
- la figure 4 est une vue en plan schématique d'un segment de tunnel à deux tubes de circulation et d'un tunnel de service équipés de quatre stations d'extinction d'une installation de lutte contre l'incendie selon l'invention.

### Description de modes de réalisation de l'invention

Selon la figure 1, l'invention concerne une installation de lutte contre un incendie de train dans un tunnel ferroviaire de grande longueur, notamment d'un train tel qu'une navette de transport de poids-lourds. Le tunnel ferroviaire est représenté par sa voie 100 sur laquelle les trains TR ou navettes circulent dans un certain sens (flèche d). Un tel tunnel 100 est généralement composé de deux tubes 100A, 100B, un par voie de circulation dans le sens aller et l'autre dans le sens retour. Ces tubes sont généralement combinés à un tunnel de service 100C par lequel passent les conduites de fluide et l'alimentation électrique ainsi que le personnel d'entretien et le cas échéant des véhicules de service.

Selon la figure 2, le tunnel de service 100C est généralement situé entre les deux tubes de circulation 100A, 100B et il communique avec ceux-ci par des passages d'accès 110 et des forages 110a. Les passages 110 permettent à la fois l'accès aux tubes pour les travaux d'entretien et servant aussi de sortie de secours pour l'évacuation des passagers d'un train arrêté, vers la zone sécurisée constituée par le tunnel de service ou des zones protégées auxquelles le tunnel de service donne accès. Les passages d'accès 110 sont normalement fermés pour isoler chacun des tubes.

Selon la présentation générale de l'invention (figure 1), chaque tube 100 selon sa longueur, est muni au moins d'une installation 120 de lutte contre un incendie de train ou d'une partie de train; ces installations 120 sont réparties sur le tracé de chaque tube 100, 100A, 100B en fonction de considérations de sécurité, de façon qu'un train TRO sur lequel un incendie a été détecté, puisse atteindre la partie active 20 de l'installation dans laquelle se fait le traitement de l'incendie (extinction). Si, à cause d'une distance d'arrêt trop courte, le train TRO détecté ne peut s'arrêter dans la première partie active 20 qu'il rencontre, il est conduit selon la procédure décrite ultérieurement, vers la partie active 20 suivante de l'installation. La circulation du train TRO sur lequel un incendie a été détecté se fait en respectant les impératifs de sécurité tout en se faisant à une vitesse de circulation réduite, appelée selon l'invention vitesse de sauvegarde Vs qui freine le développement du foyer. Ce n'est qu'à l'approche de la partie active 20 de l'installation, dans la zone d'arrêt ZA que le train TRO passe en dessous de cette vitesse de sauvegarde Vs pour s'arrêter.

L'installation 120 se compose globalement d'équipements placés tout le long du tunnel 100 (c'est-à-dire de chacun des tubes 100A, 100B), d'équipements embarqués dans les trains TR et de parties actives 20 réparties de manière espacée dans le tunnel ; l'ensemble est géré par une commande centrale 30 et, le cas échéant, des commandes décentralisées associées à chaque partie active 20 ou groupe de parties actives et susceptibles de prendre la main en commande locale en remplacement de la commande centrale 30.

La commande centrale 30, en général à l'extérieur du tunnel est combinée à au moins une partie active 20, en général l'ensemble des parties actives 20 d'un tube 100A ou 100B ou, plus généralement encore, à l'ensemble des tubes, c'est-à-dire au tunnel 100.

De façon plus détaillée, selon la figure 1, l'installation se compose d'un ensemble de détecteurs fixes 10 répartis le long de la voie dans les tunnels ferroviaires et dont la position individuelle est connue, ainsi que d'une partie active constituée par une station d'extinction 20 précédée en amont d'une zone d'arrêt ZA selon le sens de circulation des trains (flèche d). Un train TR est représenté comme circulant sur la voie dans la direction de la flèche (d).

Le tunnel 100 est équipé de systèmes de ventilation commandés pour gérer la circulation d'air dans le tunnel afin de maîtriser le flux des fumées et protéger la sécurité des personnes.

La station d'extinction 20 est une zone de tunnel dont la longueur (L) est au moins égale à celle d'un train TR ou à la longueur maximale des trains ou des navettes circulant dans le tunnel 100, augmentée de distances de sécurité. La station 20 a un point de repère P0 matérialisé auquel le train TRO doit s'arrêter en cas d'incident. La station 20 est munie d'une installation d'extinction 21 formée de dispositifs d'extinction 22a, b, c tels que des rampes de pulvérisation à haute pression de liquide extincteur, par exemple d'eau chargée ou non d'un agent chimique et produisant un brouillard d'eau. Des rideaux d'eau situés à l'avant, au centre, à l'arrière de la station peuvent être utilisés. L'installation d'extinction 21 est également équipée sur toute sa longueur, de détecteurs 23 permettant de localiser de manière précise l'emplacement du foyer sur le train et permettre aux dispositifs d'extinction 21a, b, c d'être commandés indépendamment de manière à traiter la partie incendiée du train et les parties encadrantes.

L'installation 120 est équipée d'une centrale de commande 30 commune à plusieurs stations d'extinction 20. La centrale 30 est reliée aux détecteurs fixes 10, aux détecteurs 23 des stations d'extinction 20 pour recevoir les signaux incendie S10, S23 émis par les détecteurs, les comparer entre eux et à des seuils de référence ou des modèles pour contrôler la plausibilité d'un incendie ou début d'incendie et commander la circulation des trains en amont et en aval du train détecté TRO objet d'un incendie et aussi pour commander le train détecté TRO pour prendre les contremesures d'extinction.

La commande 30 est reliée à l'installation d'extinction 21 pour commander d'abord la préparation de la station 20 avant même l'arrivée du train, pour que la station d'extinction commence l'opération d'extinction dès que le train y est arrêté.

La commande de contrôle 30 gère l'ensemble de la marche du train TRO incendié en commandant par l'intermédiaire de son conducteur, sa vitesse de circulation Vc en ralentissant le train à la vitesse de sauvegarde Vs. Cette vitesse Vs est fixée à un niveau tel que le feu ne puisse se développer et se propager que lentement, pour que le train puisse atteindre la prochaine station d'extinction 20.

La vitesse de sauvegarde Vs est une vitesse limite inférieure en dessous de laquelle le train TRO ne doit pas circuler pour ne pas favoriser le développement du foyer. Au-dessus de cette vitesse de sauvegarde Vs, le foyer risque d'être attisé par le vent de circulation. Il en est de même en dessous de cette vitesse de sauvegarde. La vitesse de sauvegarde est obtenue par des essais ou par modélisation.

La vitesse doit être réduite car il faut fermer les rameaux de pistonnement pour éviter le passage des fumées d'un tunnel à l'autre.

Le parcours à la vitesse de sauvegarde Vs se poursuit avant l'entrée dans la station d'extinction 20 et l'arrêt du train se fait par une phase de décélération sur la zone d'arrêt, pour passer de la vitesse de sauvegarde Vs à la vitesse nulle, c'est-à-dire à l'arrêt. La gestion de la circulation du train tient également compte des vitesses imposées normalement sur le trajet. Bien que la zone d'arrêt ZA soit située en amont de la station d'extinction 20, elle s'étend en pratique jusqu'au point d'arrêt P0 du train dans la station 20.

La station d'extinction 20 est aussi équipée d'une commande locale 24 permettant de remplacer la commande centrale 30 en cas d'incident ou pour gérer directement les opérations d'extinction sur place, par exemple lors d'une intervention de pompiers.

L'état du train TRO dans la station d'extinction 20 est contrôlée en plus des détecteurs 23, par des caméras 25, notamment des caméras infrarouge transmettant les images à la commande centrale 30 et/ou à la commande locale 21 directement ou par la commande centrale 30.

Les détecteurs 10 équipant la voie dans les tunnels ferroviaires sont des détecteurs de flammes, de fumées ou de gaz carbonique CO. Ces détecteurs sont également présents dans les stations d'extinction 20.

Les liaisons de transmission d'informations entre les détecteurs fixes 10 du tunnel et ceux 23 de la station d'extinction 20 se font par des câbles et notamment un bus. La liaison entre la commande centrale 30 et les trains TR se fait par radio.

L'alimentation en liquide extincteur de l'installation d'extinction 21 est assurée par un système d'alimentation 26 constitué de réservoirs, de pompes et de branchements sur un réseau de distribution d'eau. Ces moyens sont figurés schématiquement par un cercle.

En regard du schéma très simplifié de l'installation 120, la figure 1 montre dans sa partie inférieure, le profil de vitesse d'un train TR0, en amont d'une station d'extinction 20 ; après détection d'un incendie à bord (flammes, fumées, CO) la courbe montre le passage à la vitesse de sauvegarde Vs à partir de la vitesse de croisière Vc, puis après un parcours à la vitesse de sauvegarde Vs et arrivée dans la zone d'arrêt ZA puis réduction de la vitesse jusqu'à l'arrêt dans la station d'extinction 20.

La figure 2 qui a été partiellement décrite ci-dessus, représente une partie d'un tunnel 100 composé de deux tubes 100A, 100B pour la circulation en sens inverse et un tunnel de service 100C intermédiaire.

La figure 2 montre également les intervalles 100D, 100E entre ces trois parties du tunnel. Ces intervalles sont équipés par des locaux techniques qui sont soit des locaux techniques 110 soit des forages 110a pour la traversée des voutes de tubes et le passage des conduites 221a, b, c reliées aux rampes de pulvérisation 22a, b, c.

Les forages sont réalisés dans les tunnels existants selon les techniques du génie civil.

L'exemple d'installation représenté à la figure 2 est intéressant car elle montre la combinaison de deux stations d'extinction 20, 20' sous forme d'un ensemble jumelé situé au même endroit (point kilométrique) dans le tunnel ce qui permet de simplifier l'alimentation en liquide extincteur 26 par des moyens communs tels que le branchement 260 sur un réseau de distribution d'eau, des pompes d'alimentation 261, une conduite collectrice 262 reliée par des électrovannes 263 aux conduites 221a, b, c elles-mêmes reliées aux rampes 222a, b, c.

Les stations 20, 20' sont également équipées comme déjà décrit, de détecteurs 23 et de caméras 25 répartis sur la longueur L de la station.

Le schéma de la figure 3 montre un exemple de train TRO dans lequel un incendie a été détecté et qui se trouve maintenant dans la station d'extinction 20. Le détecteur 23 a localisé précisément le foyer qui s'est déclaré sur un camion. La commande centrale a alors déclenché les rampes 22e et 22c de part et d'autre du foyer et la rampe 22d en regard du foyer de manière à confiner le feu sur une longueur de voie, réduite.

La figure 4 montre un exemple pratique d'une installation du type de celle de la figure 2, dont le tunnel 100 se compose de deux tubes 100A, 100B et d'un tunnel de service 100C.

Les tunnels de circulation 100A, 100B sont reliés par des jonctions 100F, 100G permettant de faire passer les trains d'un tube à l'autre pour neutraliser un segment de tube pour des travaux ou autres raisons.

Les deux tubes 100A, 100B sont équipé chacun de deux stations 20 sur le segment de voie qui représente une dizaine ou une quinzaine de kilomètres.

Les tubes 100A, 100B et le tunnel de service 100C sont reliés par des passages d'accès 130. Les locaux techniques portent la référence 110.

Les stations d'extinction 20 ont la structure de celle décrite ci-dessus et les détecteurs installés dans les tubes le long des voies ne sont pas représentés.

Cette figure 4 donne également des indications dimensionnelles en mètres.

Les autres moyens ne sont pas non plus représentés dans cet exemple général.

### NOMENCLATURE

- 10: détecteurs fixes
- 20: station fixe d'extinction
- 21: installation d'extinction
- 22a, b, c: dispositifs de pulvérisation / rampes
- 23: détecteurs d'incendie
- 24: poste de commande
- 25: caméras
- 30: commande centrale
- 40: système de ventilation

- 100: tunnel
- 100A, 100B: tubes de circulation
- 100C: tunnel de service
- 100D, 100E: intervalles
- 100F, 100G: jonctions des voies
- 110: locaux techniques
- 110a: forage
- 120: installation d'extinction
- 130: postes /passage d'accès

- 221a, b, c: passages des conduites

- TR: train
- TRO: train détecté
- ZA: zone d'arrêt
- Vc: vitesse de croisière
- Vs: vitesse de sauvegarde
- d: sens de circulation des trains
- P0: point de repère
- S10, S23: signaux d'incendie
- L: longueur d'un train TR

## Revendications

1. Installation de lutte contre un incendie de train dans un tunnel ferroviaire de grande longueur, comprenant
A- un ensemble de détecteurs d'incendie (10), fixes, installés le long du tunnel (100) et un ensemble de détecteurs embarqués dans les trains (TR), pour détecter un incendie sur un train, dit le train détecté ;
B- au moins une station fixe d'extinction (20), installée dans le tunnel sur une longueur (L) au moins égale à celle d'un train (TRO) et composée :
d'un équipement d'extinction (21) avec des dispositifs de pulvérisation (22) d'un liquide extincteur, ces dispositifs de pulvérisation (22) étant commandés individuellement et répartis sur la longueur de la station d'extinction (20), et
d'un ensemble de détecteurs d'incendie (23) installés le long de la station (20) pour détecter une position d'un foyer sur le train détecté (TRO) ;
C- une zone d'arrêt de train (ZA), en amont de la station d'extinction (20) et dans laquelle le train détecté (TRO) est décéléré jusqu'à sa vitesse nulle pour être arrêté dans une position précise (P0) dans la station d'extinction (20) ;
D- une centrale de commande (30), reliée aux détecteurs d'incendie fixes du tunnel (10), et aux détecteurs d'incendie (23) de la station d'extinction (20) pour recevoir des signaux d'incendie (S10, S23), la centrale de commande étant configurée pour :
contrôler une information d'incendie par la mise en relation des signaux reçus (S10, S23),
ordonner la réduction de vitesse du train détecté, de sa vitesse de croisière (Vc) à une vitesse réduite (Vs),
ordonner l'arrêt du train détecté dans la station d'extinction, et ordonner au conducteur du train détecté d'entamer sa séquence d'arrêt dès l'entrée dans la zone d'arrêt (ZA) pour arrêter le train détecté (TRO) dans la position précise (P0) dans la station d'extinction (20),
détecter, après l'arrêt du train détecté, la position du foyer sur le train détecté (TRO) ;
configurer automatiquement les dispositifs de pulvérisation (22) de liquide extincteur sur la position du foyer et des zones encadrantes dans la station d'extinction (20),
commander le déclenchement d'une aspersion dès l'arrêt du train.

2. Installation selon la revendication 1, **caractérisée en ce que** le liquide extincteur est de l'eau chargée, le cas échéant, d'un agent d'extinction, et qui est pulvérisée sous forme de brouillard d'eau sur la position du foyer et les zones encadrantes, dans la station d'extinction, et **en ce que** des rideaux d'eau, situés l'un à l'avant, l'autre à l'arrière et un troisième au centre de la station d'extinction, peuvent être déclenchés en commande à distance ou en local.

3. Installation selon la revendication 1, **caractérisée en ce que** la station d'extinction est équipée de plusieurs rampes de pulvérisation de liquide extincteur, chaque rampe appartenant à un dispositif d'extinction, commandé séparément pour ne pulvériser du liquide extincteur que sur la position du foyer et les zones encadrantes.

4. Installation selon la revendication 1, **caractérisée en ce que** la station d'extinction (20) est équipée d'un système de localisation de l'incendie, composé de détecteurs (23) et de caméras (25), assurant la détection de la position du foyer dans le train et donnant une image du foyer par caméra.

5. Installation selon la revendication 1, **caractérisée en ce qu'**elle comporte un poste de commande décentralisé (24), manuel, au voisinage d'une station d'extinction (20) configuré pour prendre en main directement la commande des systèmes d'extinction par une intervention manuelle.

6. Tunnel ferroviaire comportant une installation selon la revendication 1, **caractérisé en ce qu'**il est équipé d'un système de ventilation, et **en ce que** la centrale de commande (30) est configurée pour agir sur le système de ventilation (40) pour gérer le flux d'air en amont et en aval du train détecté (TR0).

7. Tunnel ferroviaire comportant une installation selon la revendication 1, **caractérisé en ce qu'**il est composé de deux tubes (100A, 100B) de circulation de trains dans un sens et dans l'autre, chacun des deux tubes étant équipé sensiblement au même endroit d'une station d'extinction (20).

8. Procédé de lutte contre un incendie de train dans un tunnel ferroviaire de grande longueur comportant une installation selon la revendication 1, le procédé comprenant :
détecter des trains lors de leur passage devant les détecteurs d'incendie du tunnel ;
en cas de détection d'un incendie sur un train, dit le train détecté, contrôler un signal d'incendie transmis par les détecteurs d'incendie ;
ordonner au conducteur de réduire la vitesse du train détecté à la vitesse réduite, et, après la mise en circulation du train à la vitesse réduite, d'arrêter le train détecté dans la position précise (P0) de la station d'extinction ;
après l'arrêt du train détecté, détecter la position du foyer dans la station d'extinction et configurer automatiquement des zones à asperger sur le foyer et une longueur du train déterminée entourant le foyer ; et
activer les dispositifs de pulvérisation de la station d'extinction des zones pré-configurées.

## Patentansprüche

1. Anlage zur Bekämpfung eines Zugbrandes in einem langen Eisenbahntunnel, umfassend
A- einen Satz von Brandmeldern (10), die entlang des Tunnels (100) fest installiert sind, und einen Satz von Meldern, die in Zügen (TR) eingebaut sind, um einen Brand in einem Zug, dem sogenannten erfassten Zug, zu erfassen,
B- mindestens eine ortsfeste Löschstation (20), die in dem Tunnel über eine Länge (L) installiert ist, die mindestens der Länge eines Zuges (TRO) entspricht, und bestehend aus:
einer Löscheinrichtung (21) mit Sprühvorrichtungen (22) für Löschflüssigkeit, wobei diese Sprühvorrichtungen (22) einzeln gesteuert werden und über die Länge der Löschstation (20) verteilt sind, und
einem Satz von Brandmeldern (23), die entlang der Station (20) installiert sind, um eine Position eines Feuers bei dem erfassten Zug (TRO) nachzuweisen,
C- eine der Löschstation (20) vorgelagerte Zughaltezone (ZA), in der der erfasste Zug (TRO) bis auf seine Geschwindigkeit von Null abgebremst wird, um an einer genauen Position (P0) in der Löschstation (20) angehalten zu werden,
D- eine Steuerzentrale (30), die mit den festen Brandmeldern des Tunnels (10) und mit den Brandmeldern (23) der Löschstation (20) verbunden ist, um Brandsignale (S10, S23) zu empfangen, wobei die Steuerzentrale dazu ausgelegt ist:
eine Brandmeldung durch Verknüpfung der empfangenen Signale (S10, S23) zu überprüfen,
die Reduzierung der Geschwindigkeit des erfassten Zuges von der Reisegeschwindigkeit (Vc) auf eine reduzierte Geschwindigkeit (Vs) anzuordnen,
den erfassten Zug anzuweisen, in der Löschstation anzuhalten, und den Fahrer des erfassten Zuges anzuweisen, seine Anhaltesequenz beim Einfahren in die Haltezone (ZA) zu beginnen, um den erfassten Zug (TRO) an der genauen Position (P0) in der Löschstation (20) anzuhalten,
nach dem Anhalten des erfassten Zuges die Position des Feuers bei dem erfassten Zug (TRO) festzustellen,
die Sprühvorrichtungen (22) für Löschflüssigkeit automatisch auf die Position des Feuers und der umliegenden Bereiche in der Löschstation (20) einzustellen,
das Auslösen eines Sprinklers anzuweisen, sobald der Zug zum Stillstand gekommen ist.

2. Anlage gemäß Anspruch 1, **dadurch gekennzeichnet, dass** es sich bei der Löschflüssigkeit um Wasser handelt, das gegebenenfalls mit einem Löschmittel versetzt ist und das in Form von Wassernebel auf die Position des Feuers und die umliegenden Bereiche in der Löschstation gesprüht wird, und dass Wasservorhänge, von denen sich einer an der Vorderseite, ein anderer an der Rückseite und ein dritter in der Mitte der Löschstation befindet, ferngesteuert oder lokal ausgelöst werden können.

3. Anlage gemäß Anspruch 1, **dadurch gekennzeichnet, dass** die Löschstation mit einer Vielzahl von Sprühgestängen für Löschflüssigkeit ausgestattet ist, wobei jedes Gestänge zu einer Löschvorrichtung gehört, die separat gesteuert wird, um Löschflüssigkeit nur an der Position des Feuers und in den umliegenden Bereichen zu versprühen.

4. Anlage gemäß Anspruch 1, **dadurch gekennzeichnet, dass** die Löschstation (20) mit einem Brandortungssystem ausgestattet ist, das aus Meldern (23) und Kameras (25) besteht, um die Erfassung der Position des Feuers im Zug zu gewährleisten und durch die Kamera das Feuer bildlich darzustellen.

5. Anlage gemäß Anspruch 1, **dadurch gekennzeichnet, dass** sie eine dezentrale Handbedienstation (24) in der Nähe einer Löschstation (20) umfasst, die dazu ausgelegt ist, die Steuerung der Löschsysteme durch einen manuellen Eingriff direkt zu übernehmen.

6. Eisenbahntunnel mit einer Anlage gemäß Anspruch 1, **dadurch gekennzeichnet, dass** er mit einem Belüftungssystem ausgestattet ist, und dass die Steuerzentrale (30) dazu ausgelegt ist, auf das Belüftungssystem (40) einzuwirken, um den Luftstrom vor und hinter dem erfassten Zug (TRO) zu steuern.

7. Eisenbahntunnel mit einer Anlage gemäß Anspruch 1, **dadurch gekennzeichnet, dass** er aus zwei Röhren (100A, 100B) für den Verkehr von Zügen in der einen und in der anderen Richtung besteht, wobei jede der beiden Röhren an im Wesentlichen derselben Stelle mit einer Löschstation (20) ausgestattet ist.

8. Verfahren zur Bekämpfung eines Zugbrandes in einem langen Eisenbahntunnel mit einer Anlage gemäß Anspruch 1, wobei das Verfahren umfasst:
Erfassen von Zügen, wenn diese vor den Brandmeldern des Tunnels vorbeifahren,
Überprüfen eines von den Brandmeldern übermittelten Brandsignals im Falle der Erfassung eines Brandes in einem Zug, dem sogenannten erfassten Zug,
Anweisen des Fahrers, die Geschwindigkeit des erfassten Zuges auf die reduzierte Geschwindigkeit zu reduzieren und, nachdem der Zug auf die reduzierte Geschwindigkeit gebracht wurde, den erfassten Zug an der genauen Position (P0) der Löschstation anzuhalten,
Feststellen der Position des Feuers in der Löschstation nach dem Anhalten des erfassten Zuges und automatisches Einstellen der zu besprühenden Bereiche auf das Feuer und eine bestimmte Länge des Zuges, die so festgelegt wird, dass sie das Feuer umgibt, und
Aktivieren der Sprühvorrichtungen der Löschstation der voreingestellten Bereiche.

## Claims

1. Equipment for controlling a train fire in a long railway tunnel, comprising
A - a set of fire detectors (10), fixed, installed along the tunnel (100) and a set of detectors on board the trains (TR), to detect a fire on a train, called detected train;
B - at least one fixed extinguishing station (20), installed in the tunnel over a length (L) at least equal to that of a train (TRO) and made up of:
extinguishing equipment (21) with spraying devices (22) for a liquid extinguisher, these spraying devices (22) being controlled individually and distributed over the length of the extinguishing station (20), and
a set of fire detectors (23) installed along the station (20) to detect a position of a fire on the detected train (TR0);
C - a train stopping zone (ZA), upstream from the extinguishing station (20) and in which the detected train (TRO) is decelerated to its zero speed to be stopped in a precise position (P0) in the extinguishing station (20);
D - a control center (30), connected to the fixed fire detectors of the tunnel (10), and to the fire detectors (23) of the extinguishing station (20) to receive fire signals (S10, S23), the control center being configured to:
control fire information by relating the received signals (S10, S23),
order the reduction of speed of the detected train, from its cruising speed (Vc) to a reduced speed (Vs),
order the stopping of the detected train in the extinguishing station, and order the conductor of the detected train to begin its stop sequence upon entering the stopping zone (ZA) to stop the detected train (TRO) in the precise position (P0) in the extinguishing station (20),
detect, after stopping the detected train, the position of the fire on the detected train (TR0);
automatically configure the spraying devices (22) for liquid extinguisher on the position of the fire and surrounding areas in the extinguishing station (20),
command the initiation of spraying once the train is stopped.

2. The equipment according to claim 1, **characterized in that** the extinguishing liquid is water charged, if applicable, with an extinguishing agent, and which is sprayed in the form of mist on the position of the fire and the surrounding areas, in the extinguishing station, and **in that** water curtains, situated one in front, the other behind, and a third at the center of the extinguishing station, can be initiated by remote or local control.

3. The equipment according to claim 1, **characterized in that** the extinguishing station is equipped with several spray bars for liquid extinguisher, each bar belonging to an extinguishing device, commanded separately to spray extinguishing liquid only on the position of the fire and the surrounding areas.

4. The equipment according to claim 1, **characterized in that** the extinguishing station (20) is equipped with a fire location system, made up of detectors (23) and cameras (25), providing the detection of the position of the fire in the train and giving an image of the fire by camera.

5. The equipment according to claim 1, **characterized in that** it includes a decentralized command station (24), manual, near an extinguishing station (20) configured to directly handle the control of the extinguishing systems through manual intervention.

6. A railway tunnel including equipment according to claim 1, **characterized in that** it is equipped with a ventilation system, and **in that** the control unit (30) is configured to act on the ventilation system (40) to manage the stream of air upstream and downstream from the detected train (TR0).

7. A railway tunnel including equipment according to claim 1, **characterized in that** it is made up of two tubes (100A, 100B) for the circulation of trains in both directions, each of the two tubes being equipped substantially in the same location with an extinguishing station (20).

8. A method for controlling a train fire in a long railway tunnel, including equipment according to claim 1, the method comprising:
detecting trains when they pass in front of the fire detectors of the tunnel;
if a fire is detected on a train, called the detected train, controlling a fire signal transmitted by the fire detectors;
ordering the conductor to reduce the speed of the detected train to the reduced speed and, after the train is traveling at the reduced speed, stopping the detected train in the precise position (P0) of the extinguishing station;
after the detected train is stopped, detecting the position of the fire in the extinguishing station and automatically configuring areas to be sprayed on the fire and a determined length of the train surrounding the fire; and
activating the spray devices of the extinguishing station of the preconfigured zones.
